# EUROPÄISCHE PATENTSCHRIFT

(11) **EP 1 919 625 B1**
(45) Veröffentlichungstag und Bekanntmachung des Hinweises auf die Patenterteilung: **11.12.2019**
(21) Anmeldenummer: 06792895.2
(22) Anmeldetag: 18.08.2006
(51) Int. Cl.: B03C 1/28, B03C 1/033, B03C 1/03

(54) **VORRICHTUNG UND VERFAHREN ZUM ABTRENNEN VON MAGNETISCHEN PARTIKELN AUS EINER FLÜSSIGKEIT**
DEVICE AND METHOD FOR THE SEPARATION OF MAGNETIC PARTICLES FROM A LIQUID
DISPOSITIF ET PROCEDE DE SEPARATION DE PARTICULES MAGNETIQUES D'UN LIQUIDE

(30) Priorität: 18.08.2005 DE 102005039175
(43) Veröffentlichungstag der Anmeldung: 14.05.2008
(73) Patentinhaber: Qiagen GmbH, 40724 Hilden (DE)
(72) Erfinder: ROTHMANN, Thomas, 40764 Langenfeld (DE); DEUTSCHMANN, Thomas, 42349 Wuppertal (DE); LENZ, Christian, c/o QIAGEN GmbH, 40724 Hilden (DE); LEURS, Cordula, 41469 Neuss (DE)
(74) Vertreter: König Szynka Tilmann von Renesse Patentanwälte Partnerschaft mbB
(86) Internationale Anmeldenummer: PCT/EP2006/065451
(87) Internationale Veröffentlichungsnummer: WO 2007/020294

(56) Entgegenhaltungen:
- EP-A- 0 905 520
- EP-A2- 0 133 869
- WO-A2-2005/008209
- FR-A1- 2 858 688
- FR-A1- 2 863 626
- US-A- 2 661 092
- US-A- 3 168 464
- US-A- 3 295 678
- US-A- 5 536 475
- US-A1- 2004 023 273
- US-A1- 2006 186 055

## Beschreibung

Die vorliegende Erfindung betrifft eine Vorrichtung zum Abtrennen von magnetischen Partikeln aus einer Flüssigkeit sowie ein Verfahren zum Abtrennen von magnetischen Partikeln aus einer Flüssigkeit. Die Vorrichtung und das Verfahren sind beispielsweise für Anwendungszwecke in der Biochemie, Molekulargenetik, Mikrobiologie, medizinischen Diagnostik oder forensischen Medizin geeignet.

Verfahren, die auf der magnetischen Abtrennung unter Verwendung von spezifisch und/oder unspezifisch bindenden, magnetischen Partikeln beruhen, erlangen im Bereich der Probenvorbereitung für diagnostische oder analytische Untersuchungen insbesondere für die Isolierung von Nukleinsäuren zunehmende Bedeutung. Dies gilt insbesondere für automatisierte Verfahren, da auf diese Weise eine große Anzahl von Proben innerhalb kurzer Zeit vorbereitet werden können und auf arbeitsaufwendige Zentrifugationsschritte verzichtet werden kann. Dadurch werden die Voraussetzungen für ein effizientes Screening mit hohem Probendurchsatz geschaffen. Dies ist von enormer Bedeutung, da eine rein manuelle Handhabung von sehr großen Probenzahlen praktisch nicht zu bewältigen ist. Ein weiteres wichtiges Einsatzgebiet von magnetischen Partikeln sind pharmazeutische Screening-Methoden zur Identifizierung potentieller Arzneimittel-Wirkstoffe.

Das Grundprinzip der magnetischen Abtrennung von Substanzen aus komplexen Gemischen beruht darauf, dass magnetische Partikel z.B. durch chemische Behandlung ihrer Oberfläche mit spezifischen Bindungseigenschaften für die abzutrennenden Zielsubstanzen ausgestattet werden. Die Größe solcher Magnetpartikel liegt im Allgemeinen im Bereich von ca. 0,05 bis 500 µm, so dass sie eine große Oberfläche für die Bindungsreaktion bereitstellen. Weiterhin können die magnetischen Partikel eine Dichte aufweisen, die ähnlich der Dichte der Flüssigkeit ist, in der sie suspendiert sind. In diesem Fall kann eine Sedimentierung der magnetischen Partikel durchaus einige Stunden dauern.

Bei bekannten Trennverfahren werden die Magnetpartikel durch Anwendung magnetischer Kräfte bzw. eines Magnetfeldes, beispielsweise mittels eines Permanentmagneten, an einer Stelle immobilisiert. Diese Ansammlung der Magnetpartikel wird auch als Pellet bezeichnet. Nachfolgend wird der flüssige Überstand beispielsweise durch Absaugen oder Dekantieren abgetrennt und verworfen. Da die Magnetpartikel durch die magnetischen Kräfte immobilisiert sind, wird weitgehend verhindert, dass magnetische Partikel zusammen mit dem Überstand abgetrennt werden.

Typischerweise werden die immobilisierten Magnetpartikel anschließend erneut suspendiert. Dabei wird eine Elutionsflüssigkeit bzw. ein Elutionspuffer verwendet, der geeignet ist, die Bindung zwischen der Zielsubstanz und den Magnetpartikeln zu lösen, so dass die Zielsubstanz-Moleküle von den Magnetpartikeln freigesetzt werden. Die Zielsubstanz-Moleküle können dann zusammen mit der Elutionsflüssigkeit abgetrennt werden, während die Magnetpartikel durch Einwirkung eines Magnetfeldes immobilisiert werden. Vor dem Elutionsschritt können ein oder mehrere Waschschritte durchgeführt werden.

Für die Durchführung solcher Trennverfahren für magnetische Partikel sind verschiedenartige Vorrichtungen beschrieben worden. So beschreibt US 2001/0022948 eine Vorrichtung, bei der ein magnetischer Stab in ein erstes Reaktionsgefäß eintaucht, das in Flüssigkeit suspendierte magnetische Partikel enthält. Dort zieht der magnetische Stab die magnetischen Partikel an, so daß die Magnetpartikel an dem Stab anhaften. Der magnetische Stab wird dann zusammen mit den daran anhaftenden magnetischen Partikeln aus dem ersten Reaktionsgefäß gezogen und in ein zweites Reaktionsgefäß eingeführt. Dort wird dann die Magnetkraft des Stabes verringert bzw. abgeschaltet, so daß sich die magnetischen Partikel von dem Stab lösen und in einer im zweiten Reaktionsgefäß befindlichen Flüssigkeit suspendiert werden. Ähnliche Verfahren sind auch aus der US 6,065,605 und der WO 2005/005049 bekannt.

Hingegen ist aus der EP 0 965 842 eine Vorrichtung bekannt, bei der die magnetischen Partikel zusammen mit der Flüssigkeit, in der sie suspendiert sind, in einer Pipette aufgezogen werden. Die Pipettenspitze weist einen speziellen Separationsbereich auf, der durch einen Magneten mit einem Magnetfeld beaufschlagt werden kann. Dadurch werden die Magnetpartikel als Pellet auf der Innenseite der Pipettenspitze immobilisiert. Anschließend wird die pipettierte Flüssigkeit durch die Pipettierfunktion aus der Pipettenspitze entfernt. Danach kann das Magnetfeld im Separationsbereich wieder entfernt werden, wodurch die im Pellet immobilisierten Magnetpartikel wieder freigegeben werden. Ein ähnliches Verfahren und eine ähnliche Vorrichtung sind in der US 6,187,270 beschrieben.

Ein anderes Prinzip zur Abtrennung magnetischer Partikel beschreibt die EP 0 905 520. Dabei verbleiben die magnetische Partikel in demselben Reaktionsgefäß während die Flüssigkeit in diesem Gefäß ausgetauscht wird. Dabei können die Pellets zur Anpassung an einen jeweiligen Prozeßschritt in einer gewünschten Höhe an der Seitenwand des Reaktionsgefäßes immobilisiert werden. Dies erfolgt durch Bereitstellung von Magneten, die auf verschiedenen Armen eines drehbar gelagerten Trägers in jeweils unterschiedlicher Entfernung von der Drehachse angeordnet sind. Durch Drehen des Trägers kann jeweils ein bestimmter Arm - und damit ein bestimmter Magnet - in die Nähe der Seitenwand des Reaktionsgefäßes gebracht werden. An dieser Stelle werden dann die Magnetpartikel als Pellet immobilisiert.

Die genannten herkömmlichen Vorrichtungen und Verfahren weisen alle die gemeinsame Eigenschaft auf, dass sie als so genannte offene Systeme ausgebildet sind, da gemäß ihrem jeweiligen Wirkungsprinzip magnetische Stäbe oder Pipetten ein- oder mehrmals in das Reaktionsgefäß eingeführt werden müssen. Dadurch besteht bei diesen herkömmlichen Vorrichtungen und Verfahren das Risiko einer Kreuzkontamination anderer Reaktionsgefäße durch Aerosol- und/oder Tropfenbildung. Dadurch können Untersuchungsergebnisse verfälscht oder sogar unbrauchbar werden.

Es ist daher eine Aufgabe der vorliegenden Erfindung, die oben geschilderten Probleme im Stand der Technik zumindest teilweise zu überwinden.

Aus dem Dokument FR 2858688 A1 sind ein Verfahren und eine Vorrichtung bekannt, bei denen in einer Probenflüssigkeit enthaltene magnetische Mikrokugeln durch miteinander verbundene Behälter hindurch bewegt werden. Die Bewegung der magnetischen Mikrokugeln erfolgt hierbei mittels außen an der Vorrichtung entlang geführter Magneten.

Demgegenüber stellt die vorliegende Erfindung eine Vorrichtung gemäß Anspruch 1 und ein Verfahren gemäß Anspruch 27 bereit. Weitere Einzelheiten, Vorteile und Aspekte der vorliegenden Erfindung ergeben sich aus den Unteransprüchen, der Beschreibung sowie den beigefügten Zeichnungen.

Gemäß einem Ausführungsbeispiel der vorliegenden Erfindung wird eine Vorrichtung zum Abtrennen von magnetischen Partikeln aus einer Flüssigkeit bereitgestellt, die ein erstes Gefäß, ein zweites Gefäß, eine Verbindungsfläche, die das Innere des ersten Gefäßes mit dem Inneren des zweiten Gefäßes verbindet, mindestens einen Magneten zum Bereitstellen eines Magnetfelds, und ein Führungsmittel mittels dem das Magnetfeld entlang einer Seite der Verbindungsfläche führbar ist, umfasst.

Durch eine solche Vorrichtung können magnetische Partikel, die in einer im ersten Gefäß befindlichen Flüssigkeit suspendiert sind, aus dieser Flüssigkeit abgetrennt werden, ohne dass dazu ein magnetischer Stab oder eine Pipettenspitze in das erste Gefäß eingeführt werden muss. Vielmehr können die magnetischen Partikel durch das Magnetfeld zu einem Pellet geformt werden, und dieses Pellet kann durch die außerhalb des Gefäßes angeordnete Führungseinrichtung entlang der Verbindungsfläche in das zweite Gefäß überführt werden. Auf diese Weise wird das Risiko einer Kreuzkontaminierung, beispielsweise durch Abtropfen der Flüssigkeit von dem magnetischen Stab oder der Pipettenspitze, erheblich verringert bzw. sogar ausgeschlossen. Weiterhin kann die Vorrichtung als geschlossenes System bereitgestellt werden und so das Risiko einer Kreuzkontaminierung weiter verringert werden.

Je nach Anwendungsfall kann die Länge der Verbindungsfläche dabei so gewählt werden, dass eine Beeinflussung der Partikel, beispielsweise die Trocknung der Partikel, unterstützt bzw. vermindert wird.

Gemäß dem Ausführungsbeispiel der vorliegenden Erfindung ist die Verbindungsfläche durch eine erste Seitenwand des ersten Gefäßes, eine zweite Seitenwand des zweiten Gefäßes und einen die erste und die zweite Seitenwand verbindenden Verbindungsbereich gebildet.

Auf diese Weise muss keine separate Verbindungsfläche bereitgestellt werden. Insbesondere könnten somit das erste und das zweite Gefäß als Vertiefungen (wells) in einer Mikrotiterplatte ausgebildet sein. Alternativ zu dieser Ausführungsform können natürlich auch das erste und das zweite Gefäß sowie die Verbindungsfläche als separate Elemente bereitgestellt werden. Dabei könnte beispielsweise die Verbindungsfläche als Brücke oder Schlauch ausgebildet sein.

Gemäß einem Ausführungsbeispiel der vorliegenden Erfindung wird ein Permanentmagnet verwendet. Auf diese Weise kann das Magnetfeld kostengünstig bereitgestellt werden. Das Führungsmittel ist dann so auszubilden, dass der Magnet mechanisch entlang der Verbindungsfläche führbar ist. Alternativ dazu kann der mindestens eine Magnet auch als Elektromagnet ausgebildet sein. Auch in diesem Fall kann der Elektromagnet mechanisch entlang der Verbindungsfläche geführt werden. Darüber hinaus können aber auch mehrere Elektromagnete, beispielsweise auf einer Unterseite der Verbindungsfläche, hintereinander angeordnet sein. Das Führungsmittel würde dann die Elektromagnete zeitlich nacheinander ansteuern und ein- bzw. ausschalten, so dass das von den Elektromagneten erzeugte Magnetfeld entlang der Verbindungsfläche vom ersten zum zweiten Gefäß wandert.

Gemäß einem weiteren Ausführungsbeispiel der vorliegenden Erfindung ist das Führungsmittel so ausgebildet, dass der mindestens eine Magnet in einem fest vorgegebenen Abstand zur Verbindungsfläche führbar ist. Insbesondere kann der fest vorgegebene Abstand Null sein, so dass der Magnet mit der Verbindungsfläche in Kontakt ist, wenn er daran vorbeigeführt wird.

Auf diese Weise kann sichergestellt werden, dass auf die zu einem Pellet geformten magnetischen Partikel entlang des Weges vom ersten Gefäß zum zweiten Gefäß stets eine im wesentlichen gleich bleibende Magnetkraft ausgeübt wird. Auf diese Weise kann effektiv verhindert werden, dass sich magnetische Partikel aufgrund einer Abschwächung der Magnetkraft aus dem Pellet lösen.

Gemäß einem anderen Ausführungsbeispiel der vorliegenden Erfindung ist an der Verbindungsfläche zumindest ein Heiz- und/oder Kühlelement, beispielsweise ein Heizdraht und/oder Peltier-Element, vorgesehen. Durch die Verwendung von Heiz- und/oder Kühlelementen können die magnetischen Partikel auf ihrem Weg auf einer vorgegebenen Temperatur gehalten werden.

Gemäß einem anderen Ausführungsbeispiel der vorliegenden Erfindung ist die Verbindungsfläche entlang des Weges des zumindest einen Magneten als Kreisbogen ausgebildet. Typischerweise ist dann das Führungsmittel so ausgebildet, dass der zumindest eine Magnet auf einer kreisförmigen Bahn führbar ist, wobei der Radius der kreisförmigen Bahn kleiner oder gleich dem Radius des Kreisbogens ist, der von der Verbindungsfläche gebildet ist.

Auf diese Weise kann eine besonders einfache Form der Führung erfolgen, indem nämlich der Magnet auf einer Kreisbahn bzw. entlang eines Kreisbogens mit konstantem Radius geführt wird. Das Führungsmittel kann auf einer Drehachse gelagert sein, wodurch der Antrieb und die Steuerung des Führungsmittels besonders einfach gestaltet sein kann. Dies erlaubt auch eine einfache Automatisierung der Bearbeitungsvorgänge.

Gemäß noch einem weiteren Ausführungsbeispiel der vorliegenden Erfindung ist weiterhin zumindest ein drittes Gefäß bereitgestellt, das über eine zweite Verbindungsfläche mit dem ersten bzw. dem zweiten Gefäß verbunden ist, sowie ein zweites Führungsmittel, an dem mindestens ein weiterer Magnet angeordnet ist. Dabei bilden das erste bzw. das zweite Gefäß zusammen mit dem dritten Gefäß, der zweiten Verbindungsfläche, dem zweiten Führungsmittel und dem weiteren Magneten eine weitere Vorrichtung zur Abtrennung magnetischer Partikel wie sie oben beschrieben wurde.

Auf diese Weise können nach der ersten Abtrennung der magnetischen Partikel von der Flüssigkeit im ersten Gefäß ein oder, wenn mehrere Gefäße und Führungsvorrichtungen zwischengeschaltet sind, mehrere Waschgänge der magnetischen Partikel erfolgen, bevor die magnetischen Partikel in eine Elutionslösung überführt werden.

Gemäß noch einem weiteren Ausführungsbeispiel der vorliegenden Erfindung weist zumindest eines der Gefäße ein Funktionselement, insbesondere eine Auslassöffnung und/oder ein Filter, auf. Mit diesem Funktionselement können beispielsweise nachfolgende Analyseschritte, wie ein PCR-Schritt (Polymerase Chain Reaction), vorbereitet werden. Bevorzugt weist dabei die Auslassöffnung Befestigungsmöglichkeiten auf, mit deren Hilfe beispielsweise Reaktionstubs an der Auslassöffnung befestigt werden können.

Gemäß noch eines anderen Ausführungsbeispiels der vorliegenden Erfindung sind die Gefäße in einer Kartusche ausgebildet. Dies erlaubt eine kompakte Bauweise, insbesondere kann auf diese Weise ein sogenanntes Lab-on-a-Chip verwirklicht werden. Bei einem solchen Lab-on-a-Chip sind alle zur Durchführung einer Untersuchung erforderlichen Vorrichtungen auf einem Chip bzw. einer Kartusche integriert.

Gemäß einem anderen Aspekt der vorliegenden Erfindung wird ein Verfahren zum Abtrennen von magnetischen Partikeln aus einer Flüssigkeit gemäß Anspruch 27 bereitgestellt. Ebenfalls offenbart wird ein Verfahren, das die folgenden Schritte umfasst:
(a) Bereitstellen eines ersten Gefäßes, eines zweiten Gefäßes, einer Verbindungsfläche, die das Innere des ersten Gefäßes mit dem Inneren des zweiten Gefäßes verbindet, und eines Führungsmittels zum Führen mindestens eines Magnetfelds;
(b) Bereitstellen einer Suspension magnetischer Partikel in einer ersten Flüssigkeit in dem ersten Gefäß;
(c) Bereitstellen des mindestens einen Magnetfelds mittels des Führungsmittels an einen im Inneren des ersten Gefäßes angeordneten Bereich der Verbindungsfläche, so dass sich ein Pellet aus magnetischen Partikeln an diesem Bereich ausbildet;
(d) Führen des mindestens einen Magnetfelds mittels des Führungsmittels entlang einer Seite der Verbindungsfläche zu einem im Inneren des zweiten Gefäßes angeordneten Bereich der Verbindungsfläche, so daß das Pellet aus magnetischen Partikeln entlang der Verbindungsfläche zu einem im Inneren des zweiten Gefäßes angeordneten Bereich der Verbindungsfläche geführt wird;
(e) Entfernen des mindestens einen Magnetfelds mittels des Führungsmittels von dem im Inneren des zweiten Gefäßes angeordneten Bereich der Verbindungsfläche, so dass die das Pellet bildenden magnetischen Partikel wieder freigegeben werden.

Ein solches Verfahren kann beispielsweise in einer Vorrichtung gemäß einem Ausführungsbeispiel der vorliegenden Erfindung auf einfache Weise in automatisierter Form ausgeführt werden. Bei einem solchen Abtrennverfahren ist das Risiko einer Kreuzkontamination im Vergleich zum Stand der Technik erheblich vermindert, da kein Einführen eines magnetischen Stabes oder einer Pipettenspitze in das Gefäß erforderlich ist. Daher ist hier die Gefahr des Abtropfens von Flüssigkeit von dem magnetischen Stab oder der Pipettenspitze ausgeschlossen.

Im Folgenden werden die Einzelheiten der Erfindung anhand verschiedener Ausführungsbeispiele unter Bezugnahme auf die beigefügten Zeichnungen erläutert. Nicht unter die Ansprüche fallende Gegenstände dienen dabei lediglich der Veranschaulichung. In den Zeichnungen zeigt:
- Fign. 1A bis 1E: eine schematische Darstellung einer Vorrichtung und eines Verfahrens gemäß einem Ausführungsbeispiel.
- Fign. 2A bis 2E: eine schematische Darstellung einer Vorrichtung und eines Verfahrens gemäß einem weiteren Ausführungsbeispiel.
- Fign. 3A bis 3C: eine schematische Darstellung einer Vorrichtung und eines Verfahrens gemäß noch einem weiteren Ausführungsbeispiel.
- Fign. 4A und 4B: eine schematische Darstellung eines Waschvorgangs gemäß einem Ausführungsbeispiel.
- Fig. 5: ein Führungsmittel gemäß einem Ausführungsbeispiel.
- Fig. 6: ein Führungsmittel gemäß einem anderen Ausführungsbeispiel.
- Fig. 7: eine Querschnittsansicht eines Verbindungsbereichs gemäß einem Ausführungsbeispiels.
- Fig. 8: ein anderes Ausführungsbeispiel.
- Fig. 9: ein weiteres Ausführungsbeispiel.
- Fig. 10: eine schematische Darstellung eines weiteren Ausführungsbeispiels, bei dem die Erfindung in einer Kartusche verwirklicht ist.
- Fign. 11A bis 11F: eine schematische Darstellung, wie ein erfindungsgemäßes Verfahren in dem in Fig. 10 gezeigten Ausführungsbeispiel ausgeführt wird.
- Fig. 12: eine schematische Darstellung einer Variante des in Fig. 10 gezeigten Ausführungsbeispiels.
- Fig. 13: eine schematische Darstellung noch einer Variante des in Fig. 10 gezeigten Ausführungsbeispiels.
- Fig. 14: eine schematische Darstellung einer weiteren Variante des in Fig. 10 gezeigten Ausführungsbeispiels.
- Fig. 15: eine schematische Darstellung einer Weiterbildung des in Fig. 10 gezeigten Ausführungsbeispiels.

Bei der folgenden Beschreibung verschiedener Ausführungsbeispiele sind funktional gleiche Merkmale der verschiedenen Ausführungsbeispiele mit denselben Bezugszeichen versehen.

Fig. 1A zeigt eine schematische Darstellung einer Vorrichtung gemäß einem Ausführungsbeispiel. In einem ersten Gefäß 10 befindet sich eine Flüssigkeit 15, in der magnetische Partikel 60 suspendiert sind. Weiterhin ist ein zweites Gefäß 20 gezeigt, in dem sich eine zweite Flüssigkeit 25, z.B. eine Waschlösung oder eine Elutionslösung, befindet. Das erste Gefäß 10 weist eine erste Seitenwand 11 auf, die mit einer zweiten Seitenwand 21 des zweiten Gefäßes 20 über einen Verbindungsbereich 30 verbunden ist. In diesem Ausführungsbeispiel bilden die erste Seitenwand 11, die zweite Seitenwand 21 und der Verbindungsbereich 30 eine Verbindungsfläche, die vom Inneren des ersten Gefäßes 10 zum Inneren des zweiten Gefäßes 20 verläuft. Allerdings könnte eine solche Verbindungsfläche auch als von dem ersten und dem zweiten Gefäß separat ausgebildete Brücke in Form eines umgekehrten Us vorgesehen sein, die in das erste und das zweite Gefäß eingesetzt wird. Weiterhin könnte die Verbindungsfläche auch durch einen Schlauch gebildet sein, dessen eines Ende im Inneren des ersten Gefäßes angeordnet ist und dessen anderes Ende im Inneren des zweiten Gefäßes angeordnet ist.

Weiterhin ist ein Magnet 40 vorgesehen, der beispielsweise als Neodym-Permanentmagnet oder als Elektromagnet ausgeführt sein kann. Der Magnet 40 ist an einem Führungsmittel 50 angeordnet. Das Führungsmittel 50 ist so eingerichtet, dass es den Magneten 40, und damit das von ihm erzeugte Magnetfeld, entlang der Verbindungsfläche vom Inneren des ersten Gefäßes 10 ins Innere des zweiten Gefäßes 20 führen kann. Im vorliegenden Ausführungsbeispiel bedeutet dies, dass das Führungsmittel 50 den Magneten 40 entlang der ersten Seitenwand 11 und entlang einer Unterseite des Verbindungsbereichs 30 zur zweiten Seitenwand 21, führen kann. Als Führungsmittel 50 können beispielsweise eine zylindrische Walze oder ein Dreharm verwendet werden, wie sie weiter unten in dieser Anmeldung noch erläutert werden. Es ist jedoch auch möglich, den Magneten 40 beispielsweise auf einem flexiblen Band anzuordnen, das entlang der Seitenwände 11, 21 und der Unterseite des Verbindungsbereichs 30 geführt ist. Das Führungsmittel 50 ist so ausgebildet, dass es den Magneten 40 in einem fest vorgegebenen Abstand von der Verbindungsfläche, d.h. den Seitenwänden 11, 21 und der Unterseite des Verbindungsbereichs 30, hält. Dabei ist der fest vorgegebene Abstand so gewählt, dass die magnetische Anziehungskraft, die der Magnet 40 auf die suspendierten magnetischen Partikel 60 ausübt, wenn er zur Seitenwand 11 hingeführt wird, ausreicht, dass die suspendierten Partikel in einem Pellet 61 an der Seitenwand 11 immobilisiert werden (siehe Fig. 1B). Insbesondere kann der Abstand zwischen dem Magneten 40 und den Seitenwänden 11, 21 sowie der Unterseite des Verbindungsbereichs 30 gleich Null sein. In diesem Fall steht der Magnet 40 mit den Seitenwänden 11, 21 sowie der Unterseite des Verbindungsbereichs 30 in Kontakt, wenn er daran vorbeigeführt wird.

Gemäß einem weiteren Ausführungsbeispiel kann die Verbindungsfläche rinnenförmig ausgebildet sein. Fig. 7 zeigt einen Querschnitt des Verbindungsbereichs 30, der auf seiner Oberseite zwischen dem ersten Gefäß 10 und dem zweiten Gefäß 20 in Form einer rinnenförmigen Vertiefung ausgebildet ist. Auf diese Weise kann verhindert werden, dass erste Flüssigkeit 15, die eventuell an dem Pellet 61 anhaftet, sich im oberen Bereich des Verbindungsbereichs 30 seitlich ablöst und eventuell zu einer Kreuzkontamination führt. Sollte sich beim Bewegen des Pellets 61 von dem ersten zu dem zweiten Gefäß tatsächlich Flüssigkeit ablösen, so wird diese über die Rinne in das erste oder das zweite Gefäß zurückgeführt.

Im Weiteren wird nun anhand der Fign. 1A bis 1E ein Verfahren gemäß einem Ausführungsbeispiel beschrieben. In Fig. 1A ist der Ausgangszustand zu sehen, in dem die magnetischen Partikel 60 in der Flüssigkeit 15 im ersten Gefäß 10 suspendiert sind. Der Magnet 40 ist außerhalb des Bereichs der Seitenwand 11 des ersten Gefäßes 10 angeordnet. Wie in Fig. 1B gezeigt, wird dann der Magnet 40 durch das Führungsmittel 50 an die Seitenwand 11 des ersten Gefäßes 10 herangeführt. Dort zieht er die magnetischen Partikel 60 an, die als Pellet 61 an der Seitenwand 11 immobilisiert werden. Anschließend wird der Magnet 40 durch das Führungsmittel 50 entlang der Seitenwand 11 über den Verbindungsbereich 30 bis zur Seitenwand 21 des zweiten Gefäßes 20 geführt, siehe dazu Fign. 1C und 1D. Die durch die Magnetkraft zum Pellet 61 geformten magnetischen Partikel folgen dabei aufgrund der magnetischen Anziehungskraft der Bewegung des Magneten 40. Auf diese Weise wird das Pellet 61 entlang der Verbindungsfläche, d.h. entlang der Innenseite der Seitenwand 11 über die Oberseite des Verbindungsbereichs 30 zur Innenseite der Seitenwand 21 des zweiten Gefäßes 20, geführt. Wie in Fig. 1E gezeigt, wird schließlich der Magnet 40 von der Seitenwand 21 des zweiten Gefäßes 20 weggeführt, so dass die das Pellet 61 bildenden magnetischen Partikel wieder freigegeben werden. Die magnetischen Partikel 60 resuspendieren in der Flüssigkeit 25 im zweiten Gefäß 20, z.B. einer Wasch- oder Elutionslösung.

Ein weiteres Ausführungsbeispiel wird nun anhand der Fign. 2A bis 2E beschrieben. Auch hier sind ein erstes und ein zweites Gefäß 10, 20 vorgesehen, die über eine Verbindungsfläche 11, 21, 30 miteinander verbunden sind. Die Verbindungsfläche ist wiederum durch eine erste Seitenwand 11, eine zweite Seitenwand 21 und einen Verbindungsbereich 30 gebildet. Dabei ist die Verbindungsfläche, d.h. hier die erste Seitenwand 11, die zweite Seitenwand 21 und der Verbindungsbereich 30, so ausgebildet, dass sie einen Kreisbogen mit Radius R bildet. Typischerweise sind die Seitenwände 11, 21 und der Verbindungsbereich 30 einstückig als Verbindungsfläche ausgebildet. Wie aber bereits oben dargelegt, können das erste und das zweite Gefäß sowie die Verbindungsfläche auch als voneinander getrennte Elemente bereitgestellt sein. Das Führungsmittel 50 ist als ein vierarmiges Drehkreuz ausgebildet, wie es vergrößert in Fig. 5 gezeigt ist.

In Fig. 5 ist weist das Führungsmittel vier Dreharme 51, 52, 53, 54 auf, die um eine Achse 55 drehbar gelagert sind. An den von der Drehachse 55 abgewandten Enden der Dreharme 51, 52, 53, 54 sind jeweils Magnete 40, 41, 42, 43 angeordnet. Die Gesamtlänge r der Dreharme 51, 52, 53, 54 inklusive der Magnete 40, 41, 42, 43 ist kleiner oder gleich dem Radius R des Kreisbogens, so dass die Magnete 40, 41, 42, 43 im Abstand R-r an den Seitenwänden 11, 21 und dem Verbindungsbereich 30 vorbeigeführt werden können. Wenn die Gesamtlänge r gleich dem Kreisbogenradius R ist, so stehen die Magnete 40, 41, 42, 43 mit den Seitenwänden 11, 21 und dem Verbindungsbereich 30 in Kontakt, wenn sie daran vorbeigeführt werden. In diesem Fall ist es vorteilhaft, wenn die mit den Seitenwänden 11, 21 und dem Verbindungsbereich 30 in Kontakt stehenden Flächen der Magnete 40, 41, 42, 43 gekrümmt ausgebildet sind, wobei der Krümmungsradius kleiner als der Kreisbogenradius R ist.

Gemäß Fig. 5 sind die vier Dreharme einstückig ausgebildet, sie könnten aber auch als einzelne Dreharme ausgebildet sein und einzeln an der Drehachse 55 befestigt sein. Weiterhin ist die Anzahl von vier Dreharmen lediglich exemplarisch, denn je nach Anwendung können auch weniger oder mehr Dreharme vorgesehen werden. Insbesondere ist es möglich, lediglich einen einzigen Dreharm vorzusehen. Weiterhin sind die vier Dreharme in Fig. 5 jeweils um 90° versetzt angeordnet, d.h. gleichmäßig über den vom Drehkreuz überstrichenen Umfang 2 π r verteilt. Je nach Anwendung können die zwei oder mehr Dreharme aber auch in beliebig anpassbaren Winkelabständen zueinander versetzt angeordnet sein.

Ein anderes Ausführungsbeispiel eines Führungsmittels 50, das in der in Fig. 2A gezeigten Vorrichtung einsetzbar ist, ist in Fig. 6 gezeigt. Darin ist das Führungsmittel 50 als zylinderförmige Walze oder Rad mit einem Radius r ausgebildet, der kleiner oder gleich dem Kreisbogenradius R ist. Gemäß Fig. 6 sind drei Magnete 40, 41, 42 jeweils um 120° versetzt in Aufnahmen 56, 57, 58 angeordnet. Denkbar wäre allerdings auch, dass die Magnete auf der Oberfläche des zylinderförmigen Führungsmittels angeordnet sind, wobei dann der Radius r zusammen mit der Dicke der Magnete kleiner oder gleich dem Kreisbogenradius R sein muss. Auch hier können natürlich Anzahl und gegenseitige Lage der Magnete zueinander gemäß den Anforderungen einer jeweiligen Anwendung entsprechend variiert werden. Insbesondere ist es denkbar, dass die Magnete 40, 41, 42 aus den Aufnahmen 56, 57, 58 entnehmbar sind, so dass die Zahl der Magnete zwischen eins und der Anzahl der Aufnahmen variiert werden kann.

Die Funktionsweise des in Fig. 2A gezeigten Ausführungsbeispiels ist in den Fign. 2A bis 2E wiedergegeben. Zunächst wird der Magnet 40 zur Seitenwand 11 des ersten Gefäßes 10 hinbewegt, wo dann die magnetischen Partikel ein Pellet 61 bilden (Fig. 2B). Der Magnet 40 wird dann entlang des Kreisbogens geführt, wobei ihm das Pellet 61 folgt (Fign. 2C und 2D). Das Pellet 61 wird dann in das zweite Gefäß 20 eingebracht (Fig. 2E) und abschließend der Magnet 40 von der zweiten Seitenwand 21 weggeführt, so dass die magnetischen Partikel in der im zweiten Gefäß befindlichen Flüssigkeit resuspendieren (nicht gezeigt). Auf diese Weise wird das Pellet vom Inneren des ersten Gefäßes entlang der Verbindungsfläche zum Inneren des zweiten Gefäßes geführt.

Ein weiteres Ausführungsbeispiel ist in den Fign. 3A bis 3C gezeigt. Darin ist zusätzlich ein drittes Gefäß 70 vorgesehen, das über einen zweiten Verbindungsbereich 80 mit dem zweiten Gefäß 20 verbunden ist. Dabei bilden die miteinander verbundenen Seitenwände des zweiten und des dritten Gefäßes sowie der zweite Verbindungsbereich eine zweite Verbindungsfläche, die als Kreisbogen mit Radius R' ausgebildet ist. Typischerweise ist der Kreisbogenradius R' gleich dem Kreisbogenradius R zwischen dem ersten und dem zweiten Gefäß, er kann aber je nach Art der Anwendung auch verschieden von R gewählt sein. Weiterhin ist zwischen sich jeweils gegenüberliegenden Seitewänden des zweiten und des dritten Gefäßes ein zweites Führungsmittel 100 angeordnet, das zumindest einen weiteren Magneten 90 aufweist. Mit Hilfe des Magneten 90 und des zweiten Führungsmittels 100 können die aus dem ersten Gefäß 10 ins zweite Gefäß 20 überführten und dort resuspendierten magnetischen Partikel in einem zweiten Pellet 62 an der Seitenwand des zweiten Gefäßes zusammengefasst werden. Auf die gleiche Weise wie zwischen dem ersten und dem zweiten Gefäß kann nun das Pellet 62 vom zweiten Gefäß über die zweite Verbindungsfläche ins dritte Gefäß 70 überführt werden. Wird der Magnet 90 von der Seitenwand des dritten Gefäßes 70 weggeführt, so können die magnetischen Partikel in der im dritten Gefäß 70 enthaltenen Flüssigkeit 75 resuspendiert werden. Beispielsweise kann bei dieser Vorrichtung im zweiten Gefäß eine Waschlösung und im dritten Gefäß eine Elutionslösung bereitgestellt werden. In diesem Fall könnten die eluierten Magnetpartikel durch entgegengesetzte Drehung des zweiten Führungsmittels wieder in das zweite Gefäß zurücktransportiert und dort entsorgt werden. Weiterhin können natürlich noch weitere Gefäße und dazwischen angeordnete Verbindungsflächen und Führungsmittel mit Magneten bereitgestellt werden, wobei in den jeweiligen Gefäßen für ein bestimmtes Verfahren benötigte Flüssigkeiten bereitgestellt sind.

Gemäß einem weiteren Ausführungsbeispiel kann die in Fig. 3A gezeigte Vorrichtung auch zur Ausführung eines Waschverfahrens wie folgt verwendet werden. Dabei wird zunächst das erste Pellet 61 vom ersten Gefäß 10 in das mit Waschlösung befüllte zweite Gefäß 20 überführt. Dort wird dann der Magnet 40 von der Seitenwand des zweiten Gefäßes entlang einer ersten Drehrichtung weggeführt, so dass die magnetischen Partikel in der Waschlösung resuspendiert werden. Sodann wird der auf dem zweiten Führungsmittel 100 angeordnete Magnet 90 entlang einer ersten Drehrichtung an die gegenüberliegende Seitenwand des zweiten Gefäßes herangeführt, so dass die magnetischen Partikel dort ein zweites Pellet 62 bilden. Dabei ist die erste Drehrichtung des ersten Führungsmittels 50 entgegengesetzt zur ersten Drehrichtung des zweiten Führungsmittels 100. Anschließend wird dann der Magnet 90 von der Seitenwand des zweiten Gefäßes wieder entlang einer zweiten Drehrichtung weggeführt. Nun löst sich das zweite Pellet 62 auf und die die magnetischen Partikel werden in der Waschlösung resuspendiert. Sodann wird der auf dem ersten Führungsmittel 50 angeordnete Magnet 40 entlang einer zweiten Drehrichtung an die gegenüberliegende Seitenwand des zweiten Gefäßes herangeführt, so dass die magnetischen Partikel dort wiederum ein erstes Pellet 61 bilden. Dabei ist die zweite Drehrichtung des ersten Führungsmittels 50 entgegengesetzt zur zweiten Drehrichtung des zweiten Führungsmittels 100. Dabei können die erste und zweite Drehrichtung des ersten Führungsmittels gleich oder entgegengesetzt sein. Auch die erste und zweite Drehrichtung des zweiten Führungsmittels können gleich oder entgegengesetzt sein. Der Vorgang kann so oft wiederholt werden, bis der Waschvorgang erfolgreich abgeschlossen ist.

Im Folgenden wird ein weiteres Ausführungsbeispiel anhand der Fig. 8 beschrieben. Darin sind das erste Gefäß 10 und das zweite Gefäß 20 als separate Gefäße vorgesehen. Eine Verbindungsfläche 200 ist als Brücke in Form eines umgekehrten Us ausgebildet, wobei ein erstes Ende der Verbindungsfläche 200 im ersten Gefäß 10 angeordnet ist und ein zweites Ende der Verbindungsfläche 200 im zweiten Gefäß 20 angeordnet ist. Typischerweise ist die Verbindungsfläche 200 auf ihrer Oberseite rinnenförmig ausgebildet. Dabei sind in der Verbindungsfläche 200 mehrere Elektromagnete 40 - vom ersten Gefäß 10 bis zum zweiten Gefäß 20 verlaufend hintereinander angeordnet - integriert. Beispielsweise könnte die Verbindungsfläche 200 als Spritzgußteil ausgebildet sein, in dem die Elektromagnete eingebettet sind. Die Elektromagnete sind durch ein Führungsmittel 50 einzeln ansteuerbar, d.h. jeweils einzeln ein- und ausschaltbar.

Bei diesem Ausführungsbeispiel erfolgt die Abtrennung der magnetischen Partikel wie folgt: Zunächst sind alle Elektromagnete 40 unter der Verbindungsfläche 200 ausgeschaltet und die Verbindungsfläche wird wie gezeigt in dem ersten und in dem zweiten Gefäß angeordnet. Dann steuert das Führungsmittel 50 den oder die untersten Elektromagnete am ersten Ende der Verbindungsfläche, das im ersten Gefäß angeordnet ist, an. Dort bildet sich dann aufgrund der magnetischen Anziehungskraft ein Pellet aus magnetischen Partikeln. Nun werden zeitlich hintereinander benachbarte Elektromagnete, die entlang der Verbindungsfläche 200 näher zu dem im zweiten Gefäß befindlichen Ende hin angeordnet sind, eingeschaltet und die Elektromagnete vom ersten Ende der Verbindungsfläche her wieder ausgeschaltet. Auf diese Weise wandert das Magnetfeld vom ersten Ende der Verbindungsfläche zum zweiten Ende der Verbindungsfläche, und das Pellet vollzieht diese Bewegung aufgrund der magnetischen Anziehungskraft nach. Hat das Pellet schließlich das Innere des zweiten Gefäßes erreicht, so werden die Elektromagnete ausgeschaltet und die das Pellet bildenden magnetischen Partikel resuspendieren in einer Flüssigkeit 25 im zweiten Gefäß 20. Auf diese Weise kann eine Abtrennung der magnetischen Partikel erfolgen, ohne dass die Vorrichtung bewegliche Teile aufweisen muss. Auf diese Weise ist die Vorrichtung besonders zuverlässig und wartungsarm.

Im Folgenden wird ein weiteres Ausführungsbeispiel anhand der Fig. 9 beschrieben. Auch hier sind ein erstes und ein zweites Gefäß 10, 20 vorgesehen, die über eine Verbindungsfläche 11, 21, 30 miteinander verbunden sind. Die Verbindungsfläche ist wiederum durch eine erste Seitenwand 11, eine zweite Seitenwand 21 und einen Verbindungsbereich 30 gebildet. Weiterhin sind an der Verbindungsfläche 11, 21, 30 Heizelemente 110 vorgesehen. Durch diese Heizelemente kann die Temperatur der magnetischen Partikel erhöht werden, so dass beispielsweise die Trocknung der Partikel unterstützt wird.

Anstelle von Heizelementen können jedoch auch Kühlelemente, beispielsweise Peltier-Elemente, an der Verbindungsfläche 11, 21, 30 vorgesehen sein, um eine Kühlung der magnetischen Partikel und der an den magnetischen Partikel haftenden Stoffe zu bewirken. Auf diese Weise könnte beispielsweise eine Trocknung der Partikel vermindert werden, falls die durchgeführte Analyse dies erfordern sollte.

Weiterhin weist das Gefäß 20 bei der in Fig. 9 gezeigten Ausführungsform zusätzliche Funktionselemente 120, 130, die zur Vorbereitung nachfolgender Analyseschritte dienen. Das Gefäß 20 weist am Gefäßboden eine Auslassöffnung 120 auf, an deren Innenseite ein Filter 130 befestigt ist.

Verschiedene Aspekte des eben beschriebenen Ausführungsbeispiels lassen sich natürlich auch mit den weiter oben beschriebenen Ausführungsbeispielen kombinieren. So können z.B. auch entlang einer ersten Seitenwand, einem Verbindungsbereich und einer zweiten Seitenwand einzeln ansteuerbare Elektromagnete angeordnet sein. Ebenso könnte auch ein mechanisches Führungsmittel, z.B. eine Walze oder Dreharme, entlang einer separat als Brücke ausgebildeten Verbindungsfläche geführt werden.

In allen oben beschriebenen Ausführungsbeispielen können die Verbindungsflächen rinnenförmig ausgestaltet sein. Weiterhin können in allen beschriebenen Ausführungsbeispielen die Führungsmittel so ausgebildet sein, dass die Geschwindigkeit, mit der sie das oder die Magnetfelder an den Verbindungsflächen entlangführen, steuerbar ist. Insbesondere kann die Geschwindigkeit auf Null gesetzt werden, so dass die das Pellet an der momentanen Position immobilisiert werden kann. Weiterhin können in allen beschriebenen Ausführungsbeispielen die Führungsmittel so ausgebildet sein, dass die Richtung, in der sie das oder die Magnetfelder an den Verbindungsflächen entlangführen, steuerbar ist. Insbesondere ist dann eine Richtungsumkehr bei der Bewegung der Pellets möglich. Weiterhin können alle oben genannten Ausführungsbeispiele als geschlossene Systeme ausgebildet sein.

In Fig. 10 ist noch eine weitere Ausführungsform schematisch dargestellt. Dabei handelt es sich um ein sogenanntes Lab-on-a-Chip, bei dem ein erstes und ein zweites Gefäß 1010, 1020 in einer Kartusche 1000 integriert sind. Das erste und das zweite Gefäß 1010, 1020 sind durch einen Verbindungsbereich 1030 miteinander verbunden. Beide Gefäße 1010, 1020 sind als Kammern in der Kartusche 1000 ausgebildet und mit Flüssigkeit gefüllt. Typischerweise könnte das zweite Gefäß 1020 eine Elutionsflüssigkeit enthalten. In diesem Zusammenhang wird darauf hingewiesen, daß Fig. 10 lediglich eine schematische Darstellung ist, bei der das erste und das zweite Gefäß gleich groß sind. Natürlich können die Größen der einzelnen Gefäße aber voneinander abweichen. Insbesondere wird typischerweise das Volumen eines Elutionsgefäßes geringer sein als das eines Waschgefäßes.

Ein Verschluß 1100 verhindert das Vermischen der Flüssigkeiten. Jedoch kann Verschluß 1100 bei Verwendung der Kartusche entfernt werden. Optional ist Verschluß 1100 so ausgebildet, daß er nach dem Entfernen auch wieder in die Verschlußstellung gebracht werden kann und wieder als Verschluß dient. Typischerweise ist die Kartusche 1000 mit einem Deckel versehen, in dem sich zwei Zugangsöffnungen 1012, 1022 befinden. Die Zugangsöffnungen 1012, 1022 dienen dazu, magnetische Partikel in die Gefäße hinein- und wieder herauszubringen. Die Zugangsöffnungen 1012, 1022 können mit Deckeln versehen sein. Schließlich weist die Kartusche einen Magneten 1040 auf, der von einem Führungsmittel 1050 entlang einer Wand des ersten Gefäßes 1010, des Verbindungsbereichs 1030 bis zu einer Wand des zweiten Gefäßes 1020 führbar ist. Insbesondere kann der Magnet 1040 nicht nur an einer Seitenwand sondern auch entlang der Deckenwand, d.h. den Deckel, oder des Bodens der Kartusche 1000 führbar sein.

Im folgenden wird anhand der Fign. 11A bis 11F kurz die Funktionsweise des in Fig. 10 gezeigten Ausführungsbeispiels beschrieben. Wie in Fig. 11A gezeigt, werden zunächst durch die Zugangsöffnung 1012 magnetische Partikel 1060 in das erste Gefäß 1010 eingebracht. Sollen diese Partikel 1060 nun aus der im ersten Gefäß 1010 befindlichen Flüssigkeit entfernt werden, so wird der Magnet 1040 mittels des Führungsmittels 1050 herangeführt. Dadurch bildet sich ein Pellet 1061, das an der Seitenwand des ersten Gefäßes 1010 immobilisiert ist (siehe Fig. 11B). Das Pellet 1061 wird dann bis zum Verschluß 1100 geführt (siehe Fig. 11C). Nun wird der Verschluß 1100 geöffnet und der Weg für das Pellet 1061 in den Verbindungsbereich 1030 freigegeben (siehe Fig. 11D). Sodann wird das Pellet 1061 mittels des Magneten 1040 in das zweite Gefäß 1020 eingebracht (siehe Fig. 11E), wo es anschließend freigegeben werden kann (siehe Fig. 11F). Sollen die magnetischen Partikel 1060 aus dem zweiten Gefäß 1020 durch die zweite Zugangsöffnung 1022 entfernt werden, so bietet es sich an, die magnetischen Partikel 1060 wieder mittels des Magneten 1040 zu einem kompakten Pellet 1061 zu formen, das sich leicht durch Öffnung 1022 entnehmen läßt. Über die zweite Zugangsöffnung 1022 ist es ebenfalls möglich, die Flüssigkeit ohne die magnetischen Partikel 1060 zu entnehmen. Typischerweise würde der Magnet 1040 während der Flüssigkeitsentnahme das Pellet 1061 in einem Abstand von der Zugangsöffnung 1022 halten uns so eine Entnahme der Flüssigkeit ohne Mitnahme der magnetischen Partikel ermöglichen.

Eine weitere Ausführungsform ist in Fig. 12 gezeigt. Im wesentlichen entspricht der Aufbau dem in Fig. 10 gezeigten Aufbau, jedoch ist eine Magnetanordnung ähnlich dem in Fig. 8 gezeigten Ausführungsbeispiel vorgesehen. Dabei sind mehrere Elektromagnete 1040 - vom ersten Gefäß 1010 bis zum zweiten Gefäß 1020 verlaufend hintereinander angeordnet - in die Kartusche 1000 integriert. Beispielsweise könnte die Kartusche 1000 als Spritzgußteil ausgebildet sein, in dem die Elektromagnete 1040 eingebettet sind. Die Elektromagnete sind durch ein Führungsmittel 1050 einzeln ansteuerbar, d.h. jeweils einzeln ein- und ausschaltbar. Auf diese Weise kann ein vom ersten Gefäß 1010 über den Verbindungsbereich 1030 hin zum zweiten Gefäß 1020 verlaufendes Magnetfeld erzeugt werden. Die Pelletbildung und der Transport des Pellets vom ersten Gefäß 1010 in das zweite Gefäß 1020 erfolgt dann ähnlich wie bei dem in Fig. 8 gezeigten Ausführungsbeispiel, weswegen hier eine genauere Erläuterung weggelassen wird.

Fig. 13 zeigt eine perspektivische Ansicht, wobei das Innere der Kartusche 1000 im wesentlichen dem in Fig. 10 gezeigten Aufbau entspricht. Jedoch ist der Magnet 1040 außerhalb der Kartusche 1000 angeordnet. Er kann mit Hilfe eines Führungsmittels 1050 entlang der Oberfläche der Kartusche 1000 so geführt werden, daß sich ein Pellet unter Einwirkung der Magnetkraft vom ersten Gefäß über den Verbindungsbereich zum zweiten Gefäß bewegt. Weiterhin kann der Magnet 1040 durch das Führungsmittel 1050 von der Oberfläche weg- oder zu ihr hingeführt werden. Auf diese Weise kann z.B. ein Pellet gebildet werden, indem der Magnet 1040 über dem ersten Gefäß auf die Oberfläche der Kartusche abgesenkt wird. Ebenso können die in einem Pellet gebundenen magnetischen Partikel wieder freigegeben werden, indem der Magnet 1040 wieder von der Oberfläche der Kartusche abgehoben wird.

In Fig. 14 ist die Kartusche 1000 auf einem Führungsmittel 1050 angeordnet, das als beweglicher Träger ausgebildet ist. Der Träger 1050 ist in seiner Ebene, vorzugsweise jedoch auch senkrecht dazu bewegbar, so daß er die auf ihm gelagerte Kartusche 1000 entlang einer vorgebbaren Bahn bewegen kann. Ein Magnet 1040 ist durch ein Haltemittel 1045 im wesentlichen ortsfest gehalten. Durch Heben bzw. Absenken des Träger 1050 kann die Oberfläche der Kartusche 1000 an den Magneten 1040 herangebracht werden. Durch Bewegen des Trägers 1050 in seiner Ebene wird dann die Kartusche 1000 auf einer vorgebbaren Bahn unter dem Magneten 1040 hindurchbewegt. Im Grunde stellt also das in Fig. 14 gezeigte Ausführungsbeispiel eine Umkehr des in Fig. 13 gezeigten Prinzips dar.

Fig. 15 zeigt eine Weiterbildung des in Fig. 10 gezeigten Ausführungsbeispiels. Dabei ist zusätzlich zu dem ersten und dem zweiten Gefäß 1010, 1020 noch ein drittes Gefäß 1070 auf der Kartusche 1000 angeordnet. Dieses dritte Gefäß 1070 ist durch einen zweiten Verschluß 1200 von dem dritten Gefäß 1070 getrennt. Dabei könnte das zweite Gefäß 1020 eine Waschflüssigkeit und das dritte Gefäß 1070 eine Elutionslösung enthalten. Es sollte verstanden werden, daß natürlich beliebig viele weitere Gefäße auf einer Kartusche integriert werden können und die genaue Anzahl der Gefäße sowie die jeweils in ihnen enthaltenen Flüssigkeiten auf den speziellen Anwendungsfall abgestimmt sind.

Durch die oben beschriebenen Ausführungsbeispiele wird eine Abtrennung von magnetischen Partikeln aus einer Flüssigkeit ermöglicht, die die Gefahr einer Kreuzkontamination erheblich vermindert oder sogar ausschließt. Insbesondere können die Vorrichtungen gemäß den obigen Ausführungsbeispielen als geschlossene Systeme ausgebildet sein und betrieben werden. Die Vorrichtungen und Verfahren gemäß den Ausführungsbeispielen sind einfach und in erheblichem Maße automationsfreundlich.

## Patentansprüche

1. Vorrichtung zum Abtrennen von magnetischen Partikeln aus einer Flüssigkeit, umfassend
ein erstes Gefäß (10; 1010),
ein zweites Gefäß (20; 1020),
eine Verbindungsfläche (11, 21, 30; 200), die vom Inneren des ersten Gefäßes (10) zum Inneren des zweiten Gefäßes (20) verläuft, wobei die Verbindungsfläche (11, 21, 30; 200) durch eine erste Seitenwand (11) des ersten Gefäßes (10), eine zweite Seitenwand (21) des zweiten Gefäßes (20), welche der ersten Seitenwand (11) des ersten Gefäßes (10) gegenüberliegt, und einen die erste und die zweite Seitenwand (11; 21) verbindenden Verbindungsbereich (30) mit einer Oberseite und einer Unterseite gebildet ist,
mindestens einen Magneten (40) zum Bereitstellen eines Magnetfelds,
und ein Führungsmittel (50), das außerhalb des ersten Gefäßes (10) und zweiten Gefäßes (20) angeordnet ist, und mittels dem das Magnetfeld entlang einer die Unterseite des Verbindungsbereichs (30) umfassenden Seite der Verbindungsfläche (11, 21, 30; 200) führbar ist, so dass ein Pellet (61) aus magnetischen Partikeln (60) entlang der Innenseite der ersten Seitenwand (11) über die Oberseite des Verbindungsbereichs (30) zur Innenseite der zweiten Seitenwand (21) geführt werden kann,
wobei der Magnet (40) an dem Führungsmittel (50) angeordnet ist.

2. Vorrichtung nach Anspruch 1, wobei der mindestens eine Magnet (40) ein Permanentmagnet ist.

3. Vorrichtung nach Anspruch 1, wobei der mindestens eine Magnet (40) ein Elektromagnet ist.

4. Vorrichtung nach einem der vorhergehenden Ansprüche, wobei das Führungsmittel (50) so ausgebildet ist, dass der mindestens eine Magnet (40) in einem fest vorgegebenen Abstand zu der Seite der Verbindungsfläche (11, 21, 30; 200) führbar ist.

5. Vorrichtung nach Anspruch 4, wobei der fest vorgegebene Abstand Null ist, so dass der Magnet mit der Seite der Verbindungsfläche (11, 21, 30; 200) in Kontakt ist, wenn er daran vorbeigeführt wird.

6. Vorrichtung nach einem der vorhergehenden Ansprüche, wobei das Führungsmittel (50) mindestens einen weiteren Magneten (41, 42, 43) aufweist, der zu dem ersten Magneten (40) beabstandet ist.

7. Vorrichtung nach einem der vorhergehenden Ansprüche, wobei an der Verbindungsfläche (11, 21, 30; 200) zumindest ein Heiz- und/oder Kühlelement (110) vorgesehen ist.

8. Vorrichtung nach einem der vorhergehenden Ansprüche, wobei die Verbindungsfläche (11, 21, 30; 200) als Kreisbogen ausgebildet ist.

9. Vorrichtung nach Anspruch 8, wobei das Führungsmittel (50) so ausgebildet ist, dass der zumindest eine Magnet (40) auf einer kreisförmigen Bahn führbar ist, wobei der Radius (r) der kreisförmigen Bahn kleiner oder gleich dem Radius (R) des Kreisbogens ist, der von der Verbindungsfläche (11, 21, 30; 200) gebildet ist.

10. Vorrichtung nach Anspruch 9, wobei das Führungsmittel (50) zumindest einen ersten Dreharm (51) aufweist, dessen eines Ende an einer Drehachse (55) angeordnet ist und an dessen anderem Ende der zumindest eine Magnet (40) angeordnet ist.

11. Vorrichtung nach Anspruch 10, wobei das Führungsmittel (50) einen oder mehrere weitere Dreharme (52, 53, 54) aufweist, bei denen jeweils ein Ende an der Drehachse (55) angeordnet ist und an dem jeweiligen anderen Ende ein weiterer Magnet (41, 42, 43) angeordnet ist.

12. Vorrichtung nach Anspruch 11, wobei die Dreharme (51, 52, 53, 54) einstückig ausgebildet sind.

13. Vorrichtung nach Anspruch 9, wobei das Führungsmittel (50) zylinderförmig ausgebildet ist, das um eine Achse (55) drehbar gelagert ist.

14. Vorrichtung nach Anspruch 13, wobei der zumindest eine Magnet (40) und/oder die weiteren Magnete (41, 42) auf der Oberfläche des zylinderförmigen Führungsmittels (50) angeordnet sind.

15. Vorrichtung nach Anspruch 13, wobei der zumindest eine Magnet (40) und/oder die weiteren Magnete (41, 42) jeweils in einer in dem zylinderförmigen Führungsmittel (50) ausgebildeten Aufnahme (56, 57, 58) angeordnet sind.

16. Vorrichtung nach einem der Ansprüche 11, 12, 14 oder 15, wobei der zumindest eine Magnet (40) und die einen oder mehreren weiteren Magnete (41, 42, 43) jeweils um denselben Winkel zueinander versetzt angeordnet sind.

17. Vorrichtung nach einem der vorhergehenden Ansprüche, wobei das Führungsmittel (50) so ausgebildet ist, dass die Geschwindigkeit, mit der es das Magnetfeld des einen (40) und/oder der mehreren weiteren Magneten (41, 42, 43) entlang der Verbindungsfläche (11, 21, 30; 200) führt, steuerbar ist.

18. Vorrichtung nach einem der vorhergehenden Ansprüche, wobei das Führungsmittel (50) so ausgebildet ist, dass die Richtung, in der es das Magnetfeld des einen (40) und/oder der mehreren weiteren Magneten (41, 42, 43) entlang der Verbindungsfläche (11, 21, 30; 200) führt, steuerbar ist.

19. Vorrichtung nach einem der vorhergehenden Ansprüche, weiterhin umfassend zumindest ein drittes Gefäß (70), das über eine zweite Verbindungsfläche mit dem ersten bzw. dem zweiten Gefäß verbunden ist, und ein zweites Führungsmittel (100) zum Führen zumindest eines weiteren Magnetfelds, wobei das erste bzw. das zweite Gefäß (10, 20) zusammen mit dem dritten Gefäß (70), der zweiten Verbindungsfläche, dem zweiten Führungsmittel (100) und dem weiteren Magnetfeld eine Vorrichtung gemäß einem der Ansprüche 1 bis 17 bilden.

20. Vorrichtung nach Anspruch 19, wobei das erste und das zweite Führungsmittel (50, 100) auf gegenüberliegenden Seiten des zweiten Gefäßes (20) angeordnet sind.

21. Vorrichtung nach Anspruch 19 oder 20, wobei das zweite Gefäß (20) eine Waschlösung und das dritte Gefäß eine Elutionslösung enthält.

22. Vorrichtung nach einem der vorhergehenden Ansprüche, wobei zumindest eines der Gefäße (10, 20, 70) ein Funktionselement, insbesondere eine Auslassöffnung und/oder ein Filter, aufweist.

23. Vorrichtung nach einem der vorhergehenden Ansprüche, wobei die Verbindungsfläche (30) rinnenförmig ausgebildet ist.

24. Vorrichtung nach einem der vorhergehenden Ansprüche, wobei das erste und das zweite Gefäß (1010, 1020) und/oder das dritte Gefäß (1070) in einer Kartusche (1000) ausgebildet sind.

25. Vorrichtung nach Anspruch 24, wobei jeweils benachbarte Gefäße (1010, 1020; 1020, 1070) jeweils durch einen entfernbaren Verschluss (1100, 1200) voneinander getrennt sind.

26. Vorrichtung nach Anspruch 24 oder 25, wobei die Kartusche (1000) eine Abdeckung aufweist, die eine erste Zugangsöffnung (1012) zu einem ersten Gefäß (1010) und eine zweite Zugangsöffnung (1022, 1072) zu einem zweiten Gefäß aufweist.

27. Verfahren zum Abtrennen von magnetischen Partikeln aus einer Flüssigkeit mit folgenden Schritten:
(a) Bereitstellen einer Vorrichtung nach einem der Ansprüche 1 bis 26;
(b) Bereitstellen einer Suspension magnetischer Partikel (60) in einer ersten Flüssigkeit (70) in dem ersten Gefäß (10) der Vorrichtung;
(c) Bereitstellen des mindestens einen Magnetfelds mittels des Führungsmittels (50) der Vorrichtung an einen im Inneren des ersten Gefäßes (10) angeordneten Bereich (11) der Verbindungsfläche (11, 21, 30; 200) der Vorrichtung, so dass sich an diesem Bereich (11) ein Pellet (61) aus magnetischen Partikeln ausbildet;
(d) Führen des mindestens einen Magnetfelds mittels des Führungsmittels (50) entlang einer die Unterseite des Verbindungsbereichs (30) umfassenden Seite der Verbindungsfläche (11, 21, 30; 200), so dass das Pellet (61) aus magnetischen Partikeln entlang einer gegenüberliegenden, die Oberseite des Verbindungsbereichs (30) umfassenden Seite der Verbindungsfläche (11, 21, 30; 200) zu einem im Inneren des zweiten Gefäßes (20) der Vorrichtung angeordneten Bereich (21) der Verbindungsfläche geführt wird;
(e) Entfernen des mindestens einen Magnetfelds mittels des Führungsmittels (50) von dem im Inneren des zweiten Gefäßes (20) angeordneten Bereich (21) der Verbindungsfläche, so dass die das Pellet (60) bildenden magnetischen Partikel (60) wieder freigegeben werden.

28. Verfahren nach Anspruch 27, wobei in Schritt (a) eine Vorrichtung nach Anspruch 19 bereitgestellt wird,
wobei die magnetischen Partikel (60) nach Schritt (e) in dem zweiten Gefäß (20) gewaschen werden, und
die magnetischen Partikel (60) anschließend analog zu den Schritten (a) bis (e) mittels des zweiten Führungsmittels (100) und des weiteren Magnetfelds von dem zweiten Gefäß (20) in das dritte Gefäß (70) überführt werden.

29. Verfahren nach Anspruch 28, wobei der Schritt des Waschens der magnetischen Partikel in dem zweiten Gefäß folgende Teilschritte umfasst:
Freigeben der ein Pellet (61) bildenden magnetischen Partikel (60) durch Entfernen des mindestens einen Magnetfelds durch das erste Führungsmittel (50),
Bilden eines Pellets (62) durch Bereitstellen des mindestens einen weiteren Magnetfelds durch das zweite Führungsmittel (100),
Freigeben der ein Pellet (62) bildenden magnetischen Partikel (60) durch Entfernen des mindestens einen weiteren Magnetfelds durch das zweite Führungsmittel (100), Bilden eines Pellets (61) durch Bereitstellen des mindestens einen Magnetfelds durch das erste Führungsmittel (50).

30. Verfahren nach Anspruch 29, wobei das Bereitstellen des mindestens einen Magnetfelds bzw. des mindestens einen weiteren Magnetfelds durch Drehen des ersten bzw. des zweiten Führungsmittels (50, 100) in einer ersten Drehrichtung erfolgt, wobei die erste Drehrichtung des ersten Führungsmittels (50) entgegengesetzt zur ersten Drehrichtung des zweiten Führungsmittels (100) ist, und wobei das Entfernen des mindestens einen Magnetfelds bzw. des mindestens einen weiteren Magnetfelds durch Drehen des ersten bzw. des zweiten Führungsmittels (50, 100) in einer zur ersten Drehrichtung entgegengesetzten zweiten Drehrichtung erfolgt, wobei die zweite Drehrichtung des ersten Führungsmittels (50) entgegengesetzt zur zweiten Drehrichtung des zweiten Führungsmittels (100) ist.

## Claims

1. Device for the separation of magnetic particles from a liquid, comprising
a first vessel (10; 1010),
a second vessel (20; 1020),
a connecting surface (11, 21, 30; 200), which runs from the interior of the first vessel (10) to the interior of the second vessel (20), wherein the connecting surface (11, 21, 30; 200) is formed by a first side wall (11) of the first vessel (10), a second side wall (21) of the second vessel (20), which is opposite from the first side wall (11) of the first vessel (10), and a connecting region (30), which connects the first and the second side wall (11; 21) and has an upper side and an underside,
at least one magnet (40) for providing a magnetic field,
and a guiding means (50), which is arranged outside the first vessel (10) and the second vessel (20), and by means of which the magnetic field can be guided along a side of the connecting surface (11, 21, 30; 200) comprising the underside of the connecting region (30), so that a pellet (61) of magnetic particles (60) can be guided along the inner side of the first side wall (11) over the upper side of the connecting region (30) to the inner side of the second side wall (21),
wherein the magnet (40) is arranged on the guiding means (50).

2. Device according to claim 1, wherein the at least one magnet (40) is a permanent magnet.

3. Device according to claim 1, wherein the at least one magnet (40) is an electromagnet.

4. Device according to one of the preceding claims, wherein the guiding means (50) is formed such that the at least one magnet (40) can be guided at a prescribed fixed distance from the side of the connecting surface (11, 21, 30; 200).

5. Device according to claim 4, wherein the prescribed fixed distance is zero, so that the magnet is in contact with the side of the connecting surface (11, 21, 30; 200) as it is guided along on it.

6. Device according to one of the preceding claims, wherein the guiding means (50) has at least one further magnet (41, 42, 43), which is at a distance from the first magnet (40).

7. Device according to one of the preceding claims, wherein at least one heating and/or cooling element (110) is provided at the connecting surface (11, 21, 30; 200).

8. Device according to one of the preceding claims, wherein the connecting surface (11, 21, 30; 200) is formed as an arc.

9. Device according to claim 8, wherein the guiding means (50) is formed such that the at least one magnet (40) can be guided on a circular path, wherein the radius (r) of the circular path is less than or equal to the radius (R) of the arc that is formed by the connecting surface (11, 21, 30; 200).

10. Device according to claim 9, wherein the guiding means (50) has at least one rotary arm (51), one end of which is arranged on an axis of rotation (55) and the other end of which has the at least one magnet (40) arranged on it.

11. Device according to claim 10, wherein the guiding means (50) has one or more further rotary arms (52, 53, 54), one end of which in each case is arranged on the axis of rotation (55) and the other end of which in each case has a further magnet (41, 42, 43) arranged on it.

12. Device according to claim 11, wherein the rotary arms (51, 52, 53, 54) are formed in one piece.

13. Device according to claim 9, wherein the guiding means (50) takes the form of a cylinder, which is mounted rotatably about an axis (55).

14. Device according to claim 13, wherein the at least one magnet (40) and/or the further magnets (41, 42) are arranged on the surface of the cylindrical guiding means (50).

15. Device according to claim 13, wherein the at least one magnet (40) and/or the further magnets (41, 42) are arranged in each case in a receptacle (56, 57, 58) formed in the cylindrical guiding means (50).

16. Device according to one of claims 11, 12, 14 or 15, wherein the at least one magnet (40) and the one or more further magnets (41, 42, 43) are arranged in each case offset by the same angle in relation to one another.

17. Device according to one of the preceding claims, wherein the guiding means (50) is formed such that the speed at which it guides the magnetic field of the one magnet (40) and/or of the number of further magnets (41, 42, 43) along the connecting surface (11, 21, 30; 200) is controllable.

18. Device according to one of the preceding claims, wherein the guiding means (50) is formed such that the direction in which it guides the magnetic field of the one magnet (40) and/or of the number of further magnets (41, 42, 43) along the connecting surface (11, 21, 30; 200) is controllable.

19. Device according to one of the preceding claims, further comprising at least one third vessel (70), which is connected to the first or the second vessel by way of a second connecting surface, and a second guiding means (100) for guiding at least one further magnetic field, wherein the first or second vessel (10, 20) together with the third vessel (70), the second connecting surface, the second guiding means (100) and the further magnetic field form a device according to one of the claims 1 to 17.

20. Device according to claim 19, wherein the first and the second guiding means (50, 100) are arranged on opposite sides of the second vessel (20).

21. Device according to claim 19 or 20, wherein the second vessel (20) contains a wash solution and the third vessel an elution solution.

22. Device according to one of the preceding claims, wherein at least one of the vessels (10, 20, 70) has a functional element, in particular an outlet opening and/or a filter.

23. Device according to one of the preceding claims, wherein the connecting surface (30) takes the form of a groove.

24. Device according to one of the preceding claims, wherein the first and the second vessel (1010, 1020) and/or the third vessel (1070) are formed in a cartridge (1000).

25. Device according to claim 24, wherein in each case adjacent vessels (1010, 1020; 1020, 1070) are separated from one another by a removable closure (1100, 1200).

26. Device according to claim 24 or 25, wherein the cartridge (1000) has a cover, which has a first access opening (1012) to a first vessel (1010) and a second access opening (1022, 1072) to a second vessel.

27. Method for the separation of magnetic particles from a liquid with the following steps:
(a) providing a device according to one of claims 1 to 26;
(b) providing a suspension of magnetic particles (60) in a first liquid (70) in the first vessel (10) of the device;
(c) providing the at least one magnetic field by means of the guiding means (50) of the device at a region (11) of the connecting surface (11, 21, 30; 200) of the device in the interior of the first vessel (10), so that a pellet (61) of magnetic particles forms at this region (11);
(d) guiding the at least one magnetic field by means of the guiding means (50) along a side of the connecting surface (11, 21, 30; 200) comprising the underside of the connecting region (30), so that the pellet (61) of magnetic particles is guided along an opposite side of the connecting surface (11, 21, 30; 200) comprising the upper side of the connecting region (30) to a region (21) of the connecting surface in the interior of the second vessel (20) of the device;
(e) removing the at least one magnetic field by means of the guiding means (50) from the region (21) of the connecting surface in the interior of the second vessel (20), so that the magnetic particles (60) forming the pellet (60) are released again.

28. Method according to claim 27, wherein in step (a) a device according to claim 19 is provided,
wherein after step (e) the magnetic particles (60) are washed in the second vessel (20), and by analogy with steps (a) to (e), the magnetic particles (60) are subsequently transferred by means of the second guiding means (100) and the further magnetic field from the second vessel (20) into the third vessel (70).

29. Method according to claim 28, wherein the step of washing the magnetic particles in the second vessel comprises the following partial steps:
releasing the magnetic particles (60) forming a pellet (61) by removing the at least one magnetic field by the first guiding means (50),
forming a pellet (62) by providing the at least one further magnetic field by the second guiding means (100),
releasing the magnetic particles (60) forming a pellet (62) by removing the at least one further magnetic field by the second guiding means (100),
forming a pellet (61) by providing the at least one magnetic field by the first guiding means (50).

30. Method according to claim 29, wherein the provision of the at least one magnetic field and the at least one further magnetic field takes place by turning the first and second guiding means (50, 100), respectively, in a first direction of rotation, wherein the first direction of rotation of the first guiding means (50) is counter to the first direction of rotation of the second guiding means (100), and wherein the removal of the at least one magnetic field and of the at least one further magnetic field takes place by turning the first and second guiding means (50, 100), respectively, in a second direction of rotation counter to the first direction of rotation, wherein the second direction of rotation of the first guiding means (50) is counter to the second direction of rotation of the second guiding means (100).

## Revendications

1. Dispositif pour séparer des particules magnétiques d'un liquide, comprenant
un premier récipient (10 ; 1010),
un deuxième récipient (20 ; 1020),
une surface de liaison (11, 21, 30 ; 200) qui s'étend de l'intérieur du premier récipient (10) vers l'intérieur du deuxième récipient (20), la surface de liaison (11, 21, 30 ; 200) étant formée par une première paroi latérale (11) du premier récipient (10), une deuxième paroi latérale (21) du deuxième récipient (20) qui fait face à la première paroi latérale (11) du premier récipient (10) et une zone de liaison (30) reliant les première et deuxième parois latérales (11 ; 21) et ayant une face supérieure et une face inférieure,
au moins un aimant (40) pour fournir un champ magnétique,
et un moyen de guidage (50) qui est disposé à l'extérieur du premier récipient (10) et du deuxième récipient (20) et au moyen duquel le champ magnétique peut être guidé le long d'un côté de la surface de liaison (11, 21, 30 ; 200) comprenant la face inférieure de la zone de liaison (30), de sorte qu'une boulette (61) de particules magnétiques (60) peut être guidée le long de la face intérieure de la première paroi latérale (11) vers la face intérieure de la deuxième paroi latérale (21) en passant par la face supérieure de la zone de liaison (30), l'aimant (40) étant disposé sur le moyen de guidage (50).

2. Dispositif selon la revendication 1, dans lequel ledit au moins un aimant (40) est un aimant permanent.

3. Dispositif selon la revendication 1, dans lequel ledit au moins un aimant (40) est un électro-aimant.

4. Dispositif selon l'une des revendications précédentes, dans lequel le moyen de guidage (50) est réalisé de telle sorte que ledit au moins un aimant (40) peut être guidé à une distance prédéfinie de manière fixe du côté de la surface de liaison (11, 21, 30 ; 200).

5. Dispositif selon la revendication 4, dans lequel la distance prédéfinie de manière fixe est nulle, de sorte que l'aimant est en contact avec le côté de la surface de liaison (11, 21, 30 ; 200) lorsqu'il est guidé devant celle-ci.

6. Dispositif selon l'une des revendications précédentes, dans lequel le moyen de guidage (50) comprend au moins un autre aimant (41, 42, 43) qui est espacé du premier aimant (40).

7. Dispositif selon l'une des revendications précédentes, dans lequel au moins un élément de chauffage et/ou de refroidissement (110) est prévu sur la surface de liaison (11, 21, 30 ; 200).

8. Dispositif selon l'une des revendications précédentes, dans lequel la surface de liaison (11, 21, 30 ; 200) est formée en arc de cercle.

9. Dispositif selon la revendication 8, dans lequel le moyen de guidage (50) est réalisé de telle sorte que ledit au moins un aimant (40) peut être guidé sur une trajectoire circulaire, le rayon (r) de la trajectoire circulaire étant inférieur ou égal au rayon (R) de l'arc de cercle formé par la surface de liaison (11, 21, 30 ; 200).

10. Dispositif selon la revendication 9, dans lequel le moyen de guidage (50) présente au moins un premier bras rotatif (51), dont une extrémité est disposée sur un axe de rotation (55) et à l'autre extrémité duquel est disposé ledit au moins un aimant (40).

11. Dispositif selon la revendication 10, dans lequel le moyen de guidage (50) présente un ou plusieurs autres bras rotatifs (52, 53, 54) dont chaque extrémité est disposée sur l'axe rotatif (55) et à l'autre extrémité respective desquels est disposé un autre aimant (41, 42, 43).

12. Dispositif selon la revendication 11, dans lequel les bras rotatifs (51, 52, 53, 54) sont réalisés d'une seule pièce.

13. Dispositif selon la revendication 9, dans lequel le moyen de guidage (50) est réalisé sous forme cylindrique et est monté rotatif autour d'un axe (55).

14. Dispositif selon la revendication 13, dans lequel ledit au moins un aimant (40) et/ou les autres aimants (41, 42) sont disposés sur la surface du moyen de guidage cylindrique (50).

15. Dispositif selon la revendication 13, dans lequel ledit au moins un aimant (40) et/ou les autres aimants (41, 42) sont disposés chacun dans un logement (56, 57, 58) formé dans le moyen de guidage cylindrique (50).

16. Dispositif selon l'une des revendications 11, 12, 14 ou 15, dans lequel ledit au moins un aimant (40) et lesdits un ou plusieurs autres aimants (41, 42, 43) sont disposés de manière décalée d'un même angle les uns par rapport aux autres.

17. Dispositif selon l'une des revendications précédentes, dans lequel le moyen de guidage (50) est réalisé de telle sorte que la vitesse à laquelle il guide le champ magnétique de l'un (40) et/ou des plusieurs autres aimants (41, 42, 43) le long de la surface de liaison (11, 21, 30 ; 200) peut être commandée.

18. Dispositif selon l'une des revendications précédentes, dans lequel le moyen de guidage (50) est réalisé de telle sorte que le sens dans lequel il guide le champ magnétique de l'un (40) et/ou des plusieurs autres aimants (41, 42, 43) le long de la surface de liaison (11, 21, 30 ; 200) peut être commandé.

19. Dispositif selon l'une des revendications précédentes, comprenant en outre au moins un troisième récipient (70) qui est relié au premier ou au deuxième récipient par une deuxième surface de liaison, et un deuxième moyen de guidage (100) pour guider au moins un autre champ magnétique, dans lequel le premier ou le deuxième récipient (10, 20) forme avec le troisième récipient (70), la deuxième surface de liaison, le deuxième moyen de guidage (100) et l'autre champ magnétique un dispositif selon l'une des revendications 1 à 17.

20. Dispositif selon la revendication 19, dans lequel les premier et deuxième moyens de guidage (50, 100) sont disposés sur des côtés opposés du deuxième récipient (20).

21. Dispositif selon la revendication 19 ou 20, dans lequel le deuxième récipient (20) contient une solution de lavage et le troisième récipient contient une solution d'élution.

22. Dispositif selon l'une des revendications précédentes, dans lequel au moins l'un des récipients (10, 20, 70) présente un élément fonctionnel, en particulier une ouverture de sortie et/ou un filtre.

23. Dispositif selon l'une des revendications précédentes, dans lequel la surface de liaison (30) est réalisée en forme de rigole.

24. Dispositif selon l'une des revendications précédentes, dans lequel les premier et deuxième récipients (1010, 1020) et/ou le troisième récipient (1070) sont réalisés dans une cartouche (1000).

25. Dispositif selon la revendication 24, dans lequel des récipients adjacents respectifs (1010, 1020 ; 1020, 1070) sont séparés les uns des autres par un moyen de fermeture amovible (1100, 1200).

26. Dispositif selon la revendication 24 ou 25, dans lequel la cartouche (1000) présente un couvercle qui présente une première ouverture d'accès (1012) à un premier récipient (1010) et une deuxième ouverture d'accès (1022, 1072) à un deuxième récipient.

27. Procédé pour séparer des particules magnétiques d'un liquide, comprenant les étapes consistant à :
(a) fournir un dispositif selon l'une des revendications 1 à 26 ;
(b) fournir une suspension de particules magnétiques (60) dans un premier liquide (70) dans le premier récipient (10) du dispositif ;
(c) fournir ledit au moins un champ magnétique par le moyen de guidage (50) du dispositif à une zone (11) de la surface de liaison (11, 21, 30 ; 200) du dispositif disposée à l'intérieur du premier récipient (10), de sorte qu'une boulette (61) de particules magnétiques se forme dans cette zone (11) ;
(d) guider ledit au moins un champ magnétique par le moyen de guidage (50) le long d'un côté de la surface de liaison (11, 21, 30 ; 200) comprenant la face inférieure de la zone de liaison (30), de sorte que la boulette (61) de particules magnétiques est guidée le long d'un côté opposé de la surface de liaison (11, 21, 30 ; 200) comprenant la face supérieure de la zone de liaison (30) vers une zone (21) de la surface de liaison disposée à l'intérieur du deuxième récipient (20) du dispositif ;
(e) retirer ledit au moins un champ magnétique par le moyen de guidage (50) de la zone (21) de la surface de liaison disposée à l'intérieur du deuxième récipient (20) afin de libérer à nouveau les particules magnétiques (60) formant la boulette (60).

28. Procédé selon la revendication 27, dans lequel un dispositif selon la revendication 19 est fourni à l'étape (a),
dans lequel, après l'étape (e), les particules magnétiques (60) sont lavées dans le deuxième récipient (20) et
les particules magnétiques (60) sont ensuite transférées, de manière analogue aux étapes (a) à (e), du deuxième récipient (20) dans le troisième récipient (70) par le deuxième moyen de guidage (100) et l'autre champ magnétique.

29. Procédé selon la revendication 28, dans lequel l'étape consistant à laver les particules magnétiques dans le deuxième récipient comprend les sous-étapes suivantes consistant à :
libérer les particules magnétiques (60) formant une boulette (61) en retirant ledit au moins un champ magnétique par le premier moyen de guidage (50),
former une boulette (62) en fournissant ledit au moins un autre champ magnétique par le deuxième moyen de guidage (100),
libérer les particules magnétiques (60) formant une boulette (62) en retirant ledit au moins un autre champ magnétique par le deuxième moyen de guidage (100),
former une boulette (61) en fournissant ledit au moins un champ magnétique par le premier moyen de guidage (50).

30. Procédé selon la revendication 29, dans lequel l'étape consistant à fournir ledit au moins un champ magnétique ou ledit au moins un autre champ magnétique est exécutée en faisant tourner le premier, respectivement le deuxième moyen de guidage (50, 100) dans un premier sens de rotation, le premier sens de rotation du premier moyen de guidage (50) étant opposé au premier sens de rotation du deuxième moyen de guidage (100), et dans lequel l'étape consistant à retirer ledit au moins un champ magnétique ou ledit au moins un autre champ magnétique est exécutée en faisant tourner le premier, respectivement le deuxième moyen de guidage (50, 100) dans un deuxième sens de rotation opposé au premier sens de rotation, le deuxième sens de rotation du premier moyen de guidage (50) étant opposé au deuxième sens de rotation du deuxième moyen de guidage (100).
